# FASCICULE DE BREVET EUROPEEN

(11) **EP 2 756 868 B1**
(45) Date de publication et mention de la délivrance du brevet: **23.09.2015**
(21) Numéro de dépôt: 14354001.1
(22) Date de dépôt: 09.01.2014
(51) Int. Cl.: A62B 1/14, A63B 29/02, A62B 35/00

(54) **Appareil de sécurité sur corde à voyant indicateur de l'état de fermeture des flasques**
Sicherheitsgerät auf einem Seil mit Anzeige des Verschlusszustands von Flanschen
Security apparatus on a string with an indicator of the closing of the flanges

(30) Priorité: 16.01.2013 FR 1300093
(43) Date de publication de la demande: 23.07.2014
(73) Titulaire: Zedel, 38920 Crolles (FR)
(72) Inventeur: Chabod, Pierre Olivier, F-38530 Pontcharra (FR); Quillard, Christophe, F-38320 Eybens (FR); Maurice, Alain, F-38660 Saint Hilaire du Touvet (FR)
(74) Mandataire: Hecké, Gérard

(56) Documents cités:
- EP-A1- 0 803 268
- EP-A1- 2 407 413
- AU-B2- 700 898
- US-A1- 2012 241 700

## Description

### Domaine technique de l'invention

L'invention concerne un appareil de sécurité sur corde, comportant :
- un premier flasque et un deuxième flasque mobile délimitant un espace transversal dans lequel est agencé un galet monté sur un premier axe solidaire du premier flasque,
- et des moyens d'articulation du deuxième flasque autorisant un mouvement de basculement entre une position fermée emprisonnant la corde dans l'espace transversal, et une position ouverte pour la mise en place de la corde sur le galet,
- et des moyens de verrouillage du deuxième flasque en position fermée, lesdits moyens de verrouillage comportant un verrou pivotant piloté par un organe de commande.

### Etat de la technique

Une poulie bloqueur PRO TRAXION commercialisée par la demanderesse, sert en escalade ou les travaux en hauteur pour la manipulation le long d'une corde d'une charge ou d'une personne. Elle comporte une poulie montée à rotation libre sur un premier axe d'un flasque fixe, et un flasque mobile articulé autour d'un deuxième axe tubulaire décalé du premier axe. Un mousqueton d'amarrage traverse en position fermée le deuxième axe creux, et un orifice aligné du premier flasque. Le deuxième flasque est ainsi ouvrable sans se déconnecter de l'amarrage. On peut ainsi installer la corde une fois la poulie amarrée. Un téton ou cliquet de blocage est apte à verrouiller le deuxième flasque en position fermée, mais rien n'empêche de déverrouiller le téton et d'ouvrir le deuxième flasque lorsque la poulie est sous charge.

Les documents EP 803268 et EP2407413 se rapportent à des poulies ayant chacune un flasque ouvrable pivotant, et un bloqueur intégré. Le flasque ouvrable reste verrouillé en position fermée par le mousqueton d'amarrage. Il est impossible d'ouvrir ce flasque sans retirer le mousqueton, et se déconnecter de l'amarrage.

Dans les matériels ou équipements de sécurité sur corde utilisés en escalade, alpinisme, ou travaux en hauteurs, il est connu de vérifier l'état de fermeture ou de verrouillage d'une pièce en mouvement.

Par exemple le document EP 376860 signale l'état verrouillé ou non verrouillé de la bague de blocage du doigt mobile d'un mousqueton. Le voyant est agencé à l'extrémité du doigt mobile, et signale uniquement l'état de verrouillage, mais pas l'état de fermeture du doigt. En effet, la bague peut être vissée à fond pour faire disparaître le voyant rouge, mais le doigt peut ne pas être pas fermé, au détriment de la sécurité de l'utilisateur.

Le document AU700898 décrit un appareil descendeur et d'assurage, ayant deux galets décalés sur le premier flasque fixe, et un galet supplémentaire sur le deuxième flasque ouvrable. Des moyens d'actionnement sont prévus pour choisir le fonctionnement de l'appareil en mode descendeur à contrôle de la vitesse de descente, ou en mode assureur. L'ouverture non souhaitée du deuxième flasque nécessite son verrouillage sur le premier flasque au moyen d'un goujon ou autre moyen de fixation passant à travers des trous alignés des deux flasques. Aucun témoin visuel de fermeture n'est prévu.

D'autres appareils possèdent un flasque ouvrable par pivotement et un dispositif de verrouillage supplémentaire. Les deux pièces en mouvement sont distinctes l'une de l'autre. Il est donc nécessaire de contrôler deux actions à la fois. Les appareils connus font usage d'indicateurs visuels qui ne détectent qu'une seule action, soit de fermeture, soit de verrouillage. La sécurité n'est pas assurée de manière optimum.

### Objet de l'invention

L'objet de l'invention consiste à réaliser un appareil de sécurité sur corde, ayant un flasque ouvrable dont on veut s'assurer en fonctionnement normal, de la bonne fermeture du flasque, et de l'enclenchement du verrou de verrouillage.

L'appareil de sécurité selon l'invention est caractérisé en ce que le verrou est associé à un voyant mécanique solidaire du deuxième flasque, ledit voyant coopérant à la fois avec le premier axe du galet et avec le verrou pour indiquer que le deuxième flasque se trouve dans un état fermé verrouillé, ou dans un état déverrouillé prêt à ouvrir.

Il en résulte que le voyant reste visible si le flasque mobile est en train de s'ouvrir, et/ou si le verrou est actionné par l'organe de commande dans le sens du déverrouillage. Il suffit donc d'un seul voyant pour indiquer les deux états de fermeture et de verrouillage du flasque mobile.

Selon un premier mode de réalisation, le voyant est formé par un levier indicateur coloré et articulé autour d'un axe solidaire du verrou, ledit voyant étant dans un état visible à travers un trou de la face avant si le verrou est actionné dans le sens du déverrouillage, ou si le deuxième flasque est mal fermé.

Selon un deuxième mode de réalisation, le voyant est localisé sur le verrou pivotant, et un élément palpeur anti-retour coopère avec ledit verrou pour maintenir ce dernier ouvert, et le voyant visible, si le deuxième flasque mobile n'est pas correctement fermé sur le premier axe. Le verrou avec son voyant constitue un levier bistable dans chacune des positions verrouillée et déverrouillée.

Le galet peut être fixe, ou monté à rotation libre sur le premier axe. Le galet peut aussi être constitué en roue libre à rotation unidirectionnelle et à blocage dans le sens inverse.

L'invention s'applique à tout type d'appareils de sécurité sur corde et à flasque ouvrable devant être verrouillé sous charge, notamment un descendeur, une poulie avec ou sans bloqueur intégré.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue de l'appareil de sécurité selon l'invention, représenté en fin de course de fermeture du flasque mobile, le voyant étant invisible en position inactive à travers un trou ménagé dans la face avant ;
- la figure 2 montre l'appareil selon l'invention, représenté avec le flasque mobile en position ouverte pour la mise en place de la corde, et montrant le mécanisme du voyant ;
- la figure 3 montre l'appareil de la figure 2 en cours de fermeture du flasque et en position active du voyant indicateur ;
- la figure 4 montre l'appareil en fin de course de fermeture du flasque, le voyant étant invisible en position inactive ;
- la figure 5 montre l'appareil avec le flasque fermé, et le verrou étant actionné vers la position déverrouillée faisant apparaître le voyant à travers un trou de la face avant ;
- la figure 6 est une vue en coupe selon la ligne 6-6 de la figure 5 ;
- les figures 7 à 11 représentent des vues d'une variante de réalisation de l'invention, respectivement en position fermé et ouverte du flasque mobile, en cours de fermeture, en position fermée, et lors du déverrouillage du verrou.

### Description de deux modes de réalisation de l'invention

En référence aux figures 1 à 6, un appareil de sécurité sur corde, désigné par le repère général 10, comporte un premier flasque 11, et un deuxième flasque 12 mobile destiné à occuper une position fermée et une position ouverte. Le premier flasque 11 est doté d'un premier axe 13 sur lequel est monté un galet 14 muni d'une gorge 15 annulaire pour le guidage de la corde. Le galet 14 est monté à rotation libre sur le premier axe 13 avec interposition d'un coussinet 16 autolubrifiant ou d'un roulement à billes, l'ensemble constituant une poulie ouvrable. La charge s'applique sur le galet 14 par l'intermédiaire de la corde lorsque le deuxième flasque 12 est en position fermée.

Le galet 14 peut aussi être fixe ou être constitué par une roue libre à rotation unidirectionnelle et à blocage dans le sens inverse.

L'invention s'applique également à tout type d'appareils de sécurité sur corde et à flasque ouvrable, notamment un descendeur, un bloqueur antichute, etc...

A la partie supérieure du deuxième flasque 12 mobile est fixé un deuxième axe 17, lequel est creux pour le passage d'un mousqueton d'attache destiné à être accroché à un amarrage. Le deuxième axe 17 creux est logé avec un jeu J dans un orifice 18 du premier flasque 11, et peut pivoter lors de l'entraînement du deuxième flasque 12 vers la position ouverte. Le diamètre du deuxième axe 17 creux est inférieur à celui de l'orifice 18 pour définir ledit jeu J en translation du premier flasque 11 dans le sens de la hauteur. L'écartement transversal entre les deux flasques 11, 12 correspondant sensiblement à la longueur du deuxième axe 17. La présence du jeu J rend le premier flasque 11 semi-fixe.

La face interne du deuxième flasque 12 mobile est munie d'une encoche 19 de retenue en forme de crochet, dans laquelle peut s'engager la tête du premier axe 13 lorsque le deuxième flasque 12 se déplace vers la position fermée. Cette encoche 19 est pourvue d'une rampe provoquant le verrouillage dans la position fermée lorsque le galet 14 ou poulie est sous charge. Un verrou 21 pivotant sur un axe 22 est sollicité par un ressort de rappel (non représenté) vers une position de blocage pour verrouiller positivement le deuxième flasque 12 dans la position fermée.

La face avant du deuxième flasque 12 est équipée d'un organe de commande 23 solidaire ou accouplé au verrou 21 pour assurer son déblocage permettant l'ouverture du deuxième flasque 12 pivotant lorsque l'appareil n'est plus sous charge.

Chaque flasque 11, 12 comporte un trou 24, 25 dans la partie inférieure, lesdits trous étant alignés dans la position fermée et autorisant l'accrochage d'un mousqueton additionnel pour cadenasser l'appareil dans la position fermée.

Le verrou 21 pivotant est logé dans un boîtier 26, et coopère avec un voyant 27 coloré, lequel est constitué par un levier articulé autour d'un axe 28 de verrou 21.

Le fonctionnement de l'appareil de sécurité 10 à voyant indicateur selon l'invention, est le suivant :
Sur la figure 2, le deuxième flasque 12 se trouve en position ouvert, permettant la mise en place de la corde autour de la poulie. Le voyant 27, par exemple de couleur rouge, est visible depuis l'avant à travers un trou 29 circulaire ménagé dans le boîtier 26. Le voyant 27 reste visible indépendamment de la position de l'organe de commande 23.

En cours de fermeture du deuxième flasque 12 (figure 3), la tête du premier axe 13 est engagée dans l'encoche 19 du deuxième flasque 12 mobile, et vient en engagement avec une nervure 30 du voyant 27. Ce dernier est lié au verrou 21 par l'axe 28, mais reste visible à travers le trou 29 aussi longtemps que le deuxième flasque 12 n'est pas fermé.

En référence à la figure 4 représentant la position fermée, la tête du premier axe 13 se trouve au fond de l'encoche 19, et prend appui sur la nervure 30 obligeant le voyant 27 à rester dans un état non visible. Sous l'effet de son ressort de rappel, le verrou 21 verrouille l'appareil en position fermée.

Sur la figure 5, le deuxième flasque 12 étant fermé, l'actionnement de l'organe de commande 23 dans le sens de la flèche F1, provoque le déverrouillage du verrou 21 libérant la tête de l'axe 13. Le pivotement du verrou 21 entraîne le voyant 27 qui devient à nouveau visible, ce qui annonce que l'on va dans le sens de l'ouverture de l'appareil.

On note que le voyant 27 reste visible si le flasque mobile 12 est en train de s'ouvrir, et/ou si le verrou 21 est actionné par l'organe de commande 23 dans le sens du déverrouillage. Il suffit donc d'un seul voyant 27 pour indiquer les deux états de fermeture et de verrouillage du flasque 12 mobile. Le voyant 27 devient visible si le verrou 21 est déverrouillé, ou si le flasque mobile 12 est mal fermé.

Sur la variante des figures 7 à 11, l'appareil 100 à flasque 112 ouvrable peut être équipé d'un bloqueur 40 intégré d'un type bien connu, notamment du document EP 803268. Les pièces identiques à celles des figures 1 à 6 ne seront plus décrites en détail par la suite. Elles auront le même numéro affecté à la centaine.

Le voyant 127 est localisé directement sur le verrou 121 en dessous de l'organe de commande 123. Il est visible de profil en étant associé à l'organe de commande 123. Un élément palpeur 41 antiretour coopère avec le verrou 121 pour le maintenir ouvert si le flasque mobile 112 n'est pas correctement fermé. Le voyant 127 reste alors visible de manière stable.

Le fonctionnement de l'appareil de sécurité 100 est le suivant :
Dans la position ouverte de la figure 8, le voyant 127 est visible sur le verrou 121, et l'organe de commande 123 est maintenu en position relevée par l'élément palpeur 41. Il suffit de faire pivoter le bloqueur 40 dans le sens inverse des aiguilles d'une montre, pour dégager l'accès à la poulie pour la mise en place de la corde

En cours de fermeture (figure 9), la tête du premier axe 113 pénètre dans l'encoche 119 du flasque mobile 112, et entre en contact avec l'élément palpeur antiretour 41. En poursuivant le mouvement de basculement du flasque 112, l'élément palpeur antiretour 41 est entraîné en rotation jusqu'à une position angulaire prédéterminée, dans laquelle le verrou 121 et l'organe de commande 123 basculent dans la position abaissée. Le voyant 127 disparaît au fur et à mesure de la descente de l'organe de commande 123.

Sur la figure 10 correspondant à la position fermée du flasque mobile 112, la tête du premier axe 113 est logée au fond de l'encoche 119, et l'organe de commande 123 se trouve en position abaissée. La tête du premier axe 113 contraint l'élément palpeur antiretour 41 à rester dans une position neutre où il ne peut pas interférer avec le verrou 121. Le voyant 127 rouge reste invisible.

Dans la figure 11, à partir de la position fermée, le relèvement de l'organe de commande 123 du verrou 121 dans le sens de la flèche F2, entraîne le voyant 127 qui devient à nouveau visible pour signaler que l'appareil 100 va être ouvert.

Le concept de l'invention peut aussi être appliqué à un descendeur ou autre appareil d'assurage sur corde, ayant un flasque ouvrable, dont on veut détecter la bonne fermeture du flasque et l'enclenchement du verrou.

## Revendications

1. Appareil de sécurité sur corde, comportant :
- un premier flasque (11, 111) et un deuxième flasque (12, 112) mobile, délimitant un espace transversal dans lequel est agencé un galet (14, 114) monté sur un premier axe (13, 113) solidaire du premier flasque (11, 111),
- des moyens d'articulation du deuxième flasque (12, 112) autorisant un mouvement de basculement entre une position fermée emprisonnant la corde dans l'espace transversal, et une position ouverte pour la mise en place de la corde sur le galet (14),
- et des moyens de verrouillage du deuxième flasque (12, 112) en position fermée, lesdits moyens de verrouillage comportant un verrou (21, 121) pivotant piloté par un organe de commande (23, 123),
**caractérisé en ce que** le verrou (21, 121) est associé à un voyant (27, 127) mécanique solidaire du deuxième flasque (12, 112), ledit voyant coopérant à la fois avec le premier axe (13, 113) du galet (14, 114) et avec le verrou (21, 121) pour indiquer que le deuxième flasque (12, 112) se trouve dans un état fermé verrouillé, ou dans un état déverrouillé prêt à ouvrir.

2. Appareil de sécurité selon la revendication 1, **caractérisé en ce que** le voyant (27) est formé par un levier indicateur articulé autour d'un axe (28) solidaire du verrou (21) pivotant, ledit voyant étant dans un état visible à travers un trou (29) de la face avant si le verrou (21) est actionné dans le sens du déverrouillage, ou si le deuxième flasque (12) est mal fermé.

3. Appareil de sécurité selon la revendication 1, **caractérisé en ce que** le voyant (127) est localisé sur le verrou (121) pivotant, et qu'un élément palpeur (41) anti-retour coopère avec ledit verrou (121) pour maintenir à la fois ce dernier ouvert, et le voyant (127) visible, si le deuxième flasque (112) mobile n'est pas correctement fermé sur le premier axe (113).

4. Appareil de sécurité selon la revendication 3, **caractérisé en ce que** le verrou (121 avec son voyant (127) constitue un levier bistable dans chacune des positions verrouillée et déverrouillée.

5. Appareil de sécurité selon l'une des revendications 1 à 4, **caractérisé en ce que** le galet (14, 114) est conformé en poulie rotative montée folle sur le premier axe (13, 113).

6. Appareil de sécurité selon la revendication 5, **caractérisé en ce que** le galet (114) est associé à une gâchette (40) de blocage destinée à bloquer la corde contre le galet (114).

7. Appareil de sécurité selon l'une des revendications précédentes, **caractérisé en ce que** le deuxième flasque (12, 112) comporte un deuxième axe (17, 117) creux logé dans un orifice (18, 118) du premier flasque (11, 111) pour constituer lesdits moyens d'articulation, le diamètre extérieur du deuxième axe (17, 117) creux étant inférieur à celui de l'orifice (18, 118) pour définir un jeu en translation du premier flasque (11, 111) dans le sens de la hauteur.

8. Appareil de sécurité selon la revendication 1, **caractérisé en ce que** le deuxième flasque (12, 112) comporte une encoche (19, 119) de retenue dans laquelle s'engage la tête du premier axe (13) suite au déplacement du deuxième flasque (12) vers la position fermée, et que le verrou (21, 121) est sollicité vers la position verrouillée par un ressort de rappel.

## Patentansprüche

1. Gerät zur Sicherung am Seil, das umfasst:
- einen ersten Flansch (11, 111) und einen zweiten, beweglichen Flansch (12, 112), die einen transversalen Raum begrenzen, in dem eine Rolle (14, 114) angeordnet ist, die auf eine erste Achse (13, 113) montiert ist, die fest mit dem ersten Flansch (11, 111) verbunden ist,
- Mittel zur Drehbefestigung des zweiten Flansches (12, 112), die eine Kippbewegung zwischen einer geschlossenen Position, in der das Seil in dem transversalen Raum festgehalten wird, und einer offenen Position zum Einführen des Seils auf die Rolle (14) zulassen,
- und Mittel zum Verriegeln des zweiten Flansches (12, 112) in geschlossener Position, welche Mittel zum Verriegeln einen Schwenkriegel (21, 121) umfassen, der von einer Steuervorrichtung (23, 123) gesteuert wird,
**dadurch gekennzeichnet, dass** der Riegel (21, 121) mit einem mechanischen Schauzeichen (27, 127) gekoppelt ist, das fest mit dem zweiten Flansch (12, 112) verbunden ist, wobei das Schauzeichen gleichzeitig mit der ersten Achse (13, 113) der Rolle (14, 114) und dem Riegel (21, 121) zusammenwirkt, um anzuzeigen, dass sich der zweite Flansch (12, 112) in einem geschlossenen, verriegelten Zustand oder einem entriegelten, öffnungsbereiten Zustand befindet.

2. Sicherungsgerät nach Anspruch 1, **dadurch gekennzeichnet, dass** das Schauzeichen (27) von einem Anzeigehebel gebildet wird, der um eine Achse (28) angelenkt ist, die fest mit dem Schwenkriegel (21) verbunden ist, wobei sich das Schauzeichen in einem durch ein Loch (29) der Vorderseite sichtbaren Zustand befindet, wenn der Riegel (21) in Richtung auf die Verriegelung bewegt wird oder wenn der zweite Flansch (12) schlecht geschlossen ist.

3. Sicherungsgerät nach Anspruch 1, **dadurch gekennzeichnet, dass** das Schauzeichen (127) an dem Schwenkriegel (121) vorgesehen ist und ein Rückrutschsicherungs-Sensor (141) mit dem genannten Riegel (121) zusammenwirkt, um diesen sowohl offen zu halten als auch das Schauzeichen (127) sichtbar zu lassen, wenn der zweite bewegliche Flansch (112) nicht richtig um die erste Achse (113) geschlossen ist.

4. Sicherungsgerät nach Anspruch 3, **dadurch gekennzeichnet, dass** der Riegel (121) mit seinem Schauzeichen (127) in jeder der Stellungen, sowohl der verriegelten als auch der entriegelten, einen bistabilen Hebel bildet.

5. Sicherungsgerät nach einem der Ansprüche 1 bis 4, **dadurch gekennzeichnet, dass** die Rolle (14, 114) als drehbare Scheibe vorgesehen ist, die lose um die erste Achse (13, 113) montiert ist.

6. Sicherungsgerät nach Anspruch 5, **dadurch gekennzeichnet, dass** die Rolle (114) mit einem Blockierungsschnapper (40) zur Blockierung des Seils gegen die Rolle (114) gekoppelt ist.

7. Sicherungsgerät nach einem der vorstehenden Ansprüche, **dadurch gekennzeichnet, dass** der zweite Flansch (12, 112) eine zweite, hohle Achse (17, 117) umfasst, die in einer Öffnung (18, 118) des ersten Flansches (11, 111) angeordnet ist, um die genannten Drehbefestigungsmittel zu bilden, wobei der Außendurchmesser der zweiten, hohlen Achse (17, 117) geringer ist als derjenige der Öffnung (18, 118), um einen Translationsspielraum des ersten Flansches (11, 111) in Höhenrichtung zu definieren.

8. Sicherungsgerät nach Anspruch 1, **dadurch gekennzeichnet, dass** der zweite Flansch (12, 112) eine Rückhalteaussparung (19, 119) aufweist, in die der Kopf der ersten Achse (13) nach der Bewegung des zweiten Flansches (12) in Richtung auf die geschlossene Position eingreift, und dass der Riegel (21, 121) von einer Rückholfeder in Richtung auf die verriegelte Position gezogen wird.

## Claims

1. A safety apparatus on a rope, comprising:
- a first flange-plate (11, 111) and a movable second flange-plate (12, 112) delineating a transverse space in which a roller (14, 114) is arranged fitted on a first pivot-pin (13, 113) integral to the first flange-plate (11, 111),
- articulation means of the second flange-plate (12, 112) allowing a swivelling movement between a closed position clamping the rope in captive manner in the transverse space, and an open position for fitting the rope on the roller (14),
- and latching means of the second flange-plate (12, 112) in the closed position, said latching means comprising a pivoting latch (21, 121) controlled by control means (23, 123),
**characterized in that** the latch (21, 121) is associated with a mechanical indicator (27, 127) integral to the second flange-plate (12, 112), said indicator collaborating both with the first pivot-pin (13, 113) of the roller (14, 114) and with the latch (21, 121) to indicate that the second flange-plate (12, 112) is in a latched closed state or in an unlatched ready-to-open state.

2. The safety apparatus according to claim 1, **characterized in that** the indicator (27) is formed by an indicating lever articulated around a pivot-pin (28) integral to the pivoting latch (21), said indicator being in a visible state through a hole (29) of the front face if the latch (21) is actuated in the unlatching direction or if the second flange-plate (12) is not properly closed.

3. The safety apparatus according to claim 1, **characterized in that** the indicator (127) is located on the pivoting latch (121), and that an anti-return feeler element (41) collaborates with said latch (121) both to keep the latter open and to keep the indicator (127) visible if the movable second flange-plate (112) is not correctly closed on the first pivot-pin (113).

4. The safety apparatus according to claim 3, **characterized in that** the latch (121) with its indicator (127) constitutes a bistable lever in both the latched and unlatched positions.

5. The safety apparatus according to one of claims 1 to 4, **characterized in that** the roller (14, 114) is in the form of a rotary pulley mounted idle on the first pivot-pin (13, 113).

6. The safety apparatus according to claim 5, **characterized in that** the roller (114) is associated with a blocking trigger (40) designed to block the rope against the roller (114).

7. The safety apparatus according to one of the foregoing claims, **characterized in that** the second flange-plate (12, 112) comprises a hollow second pivot-pin (17, 117) housed in an opening (18, 118) of the first flange-plate (11, 111) to constitute said articulation means, the external diameter of the hollow second pivot-pin (17, 117) being smaller than that of the opening (18, 118) to define a translational clearance of the first flange-plate (11, 111) in the heightwise direction.

8. The safety apparatus according to claim 1, **characterized in that** the second flange-plate (12, 112) comprises a securing notch (19, 119) in which the head of the first pivot-pin (13) engages following movement of the second flange-plate (12) to the closed position, and that the latch (21, 121) is biased to the latched position by a bias spring.
